# EUROPÄISCHE PATENTSCHRIFT

(11) **EP 2 731 802 B1**
(45) Veröffentlichungstag und Bekanntmachung des Hinweises auf die Patenterteilung: **08.02.2017**
(21) Anmeldenummer: 12735096.5
(22) Anmeldetag: 10.07.2012
(51) Int. Cl.: B42D 15/00

(54) **OPTISCH VARIABLES ELEMENT, INSBESONDERE SICHERHEITSELEMENT FÜR EINEN DATENTRÄGER**
VISUALLY VARIABLE ELEMENT, IN PARTICULAR A SECURITY ELEMENT FOR A DATA MEDIUM
ÉLÉMENT OPTIQUEMENT VARIABLE, EN PARTICULIER ÉLÉMENT DE SÉCURITÉ POUR UN SUPPORT DE DONNÉES

(30) Priorität: 14.07.2011 DE 102011107154
(43) Veröffentlichungstag der Anmeldung: 21.05.2014
(73) Patentinhaber: Giesecke & Devrient GmbH, 81677 München (DE)
(72) Erfinder: FUHSE, Christian, 83624 Otterfing (DE); RAUCH, Andreas, 82441 Ohlstadt (DE); RAHM, Michael, 83646 Bad Tölz (DE); FRANZ, Peter, 85567 Pienzenau/Bruck (DE); HUYNH, Thanh-Hao, 83052 Bruckmühl (DE)
(86) Internationale Anmeldenummer: PCT/EP2012/002901
(87) Internationale Veröffentlichungsnummer: WO 2013/007374

(56) Entgegenhaltungen:
- WO-A1-2011/079347
- WO-A2-2010/119248

## Beschreibung

Die Erfindung betrifft ein optisch variables Element, insbesondere Sicherheitselement für einen Datenträger, mit den Merkmalen des Oberbegriffs des Anspruches 1.

Datenträger, wie Wert-, Ausweisdokumente, oder Wertgegenstände, wie etwa Markenartikel, werden zur Absicherung oft mit einem optisch variab,len Element versehen, das eine Überprüfung der Echtheit des Datenträgers gestattet und das zugleich als Schutz vor unerlaubter Reproduktion dient. Dazu weist das optisch variable Element einen optischen Effekt auf, der beispielsweise bei Änderung der Betrachtungsrichtung variiert und der nicht mit herkömmlichen Kopiergeräten kopiert werden kann.

Ein optisch variables Element der eingangs genannten Art ist aus der WO 2011/079347 A1 bekannt. Die WO 2010/119248 A2 beschreibt ein Sicherheitsdokument, das in einem Bereich einen photonischen Kristall aufweist. Beabstandet von diesem Bereich ist eine Kontaktstruktur durch Stichtiefdruck hergestellt, die durch Falten des Sicherheitsdokuments mit dem photonischen Kristall in Kontakt gebracht werden kann, um einen optischen Effekt im photonischen Kristall zu bewirken.

Ausgehend hiervon liegt der Erfindung die Aufgabe zugrunde, ein optisch variables Element, insbesondere ein Sicherheitselement für einen Datenträger, der eingangs genannten Art so weiterzubilden, dass eine hohe Fälschungssicherheit mit guter Erkennbarkeit und leichter Verifizierbarkeit vorliegt.

Die Aufgabe wird durch ein optisch variables Element, insbesondere Sicherheitselement für einen Datenträger, der eingangs genannten Art gelöst, bei dem der erste Teilbereich mittels Stichtiefdruck und zwar durch Blindprägung hergestellt ist und optisch als vor- und/ oder zurückspringend wahrnehmbar ist.

Es wird somit ein optisch variables Element bereitgestellt, das aufgrund der optisch vor- und/ oder zurückspringenden Teilbereiche optisch sehr attraktiv ist und bei dem überraschenderweise der haptisch erfassbare Eindruck mit dem optisch wahrnehmbaren Eindruck nur für den ersten Teilbereich und nicht für den zweiten Teilbereich übereinstimmen. Diese Variation der haptischen bzw. tastbaren Wahrnehmung des motivbildenden Abschnitts erzeugt einen hohen Wiedererkennungswert und führt zu einer leichten Verifizierbarkeit der Echtheit des optisch variablen Elementes.

Unter einem optisch als vor- und/ oder zurückspringend wahrnehmbaren Teilbereich wird hier insbesondere verstanden, dass der entsprechende Teilbereich als kontinuierlich gewölbte Fläche wahrnehmbar ist. Somit kann der Teilbereich optisch mit einer Wölbung wahrgenommen werden, die von der Krümmung oder tatsächlichen Raumform der reflektierenden Schicht im Bereich des entsprechenden Teilbereiches abweicht. Insbesondere mit dem zweiten Teilbereich kann z. B. eine entsprechend gewölbte Oberfläche durch Nachstellung des entsprechenden Reflexionsverhaltens imitiert werden.

Die beiden Teilbereiche können jeweils als zusammenhängender Bereich ausgebildet sein. Es ist jedoch auch möglich, dass die Teilbereiche Lücken aufweisen oder sogar nicht zusammenhängende Abschnitte umfassen. Insbesondere können die beiden Teilbereiche miteinander und/ oder mit anderen Sicherheitsmerkmalen verschachtelt sein.

Ferner kann einer der beiden Teilbereiche den anderen der beiden Teilbereiche umgeben.

Bei dem optisch variablen Element kann der motivbildende Abschnitt im zweiten Teilbereich eine Vielzahl von Facetten aufweisen, die so orientiert sind, dass für einen Betrachter optisch eine Fläche wahrnehmbar ist, die gegenüber der makroskopischen Raumform des motivbildenden Abschnitts im zweiten Teilbereich vor- und/ oder zurückspringt. Mit dem zweiten Teilbereich kann somit eine reale gewölbte Oberfläche (reflektiv und/ oder transmittiv) imitiert werden. Es ist jedoch auch möglich, mit dem zweiten Teilbereich eine Flächenform nachzustellen, deren Reflexionsverhalten mit einer realen gewölbten Oberfläche nicht erzeugt werden kann. Eine solche Fläche wird im Folgenden als "imaginäre Fläche" bezeichnet. Beispielsweise kann eine solche imaginäre Fläche als Drehspiegel wahrnehmbar sein, der das sichtbare Spiegelbild z. B. um 90° dreht. Eine solche imaginäre Fläche und insbesondere ein solcher Drehspiegel ist für einen Betrachter sehr leicht optisch erfassbar und zu verifizieren.

Im Prinzip kann jede reale gewölbte reflektierende und/ oder transmittierende Oberfläche mittels des zweiten Teilbereiches des erfindungsgemäßen optisch variablen Elementes in eine imaginäre Fläche abgewandelt werden. Dies kann z. B. dadurch realisiert werden, dass die Azimutwinkel aller Facetten verändert werden, beispielsweise um einen bestimmten Winkel verdreht werden. Damit lassen sich interessante Effekte erzielen. Dreht man beispielsweise alle Azimutwinkel um 45° nach rechts, so ist ein Flächenbereich für einen Betrachter, wenn er direkt von oben beleuchtet wird, eine gewölbte Fläche, die scheinbar von rechts oben beleuchtet wird. Verdreht man alle Azimutwinkel um 90°, so bewegen sich die Lichtreflexe beim Kippen in eine Richtung, die senkrecht auf der Richtung steht, die ein Betrachter erwarten würde. Dieses unnatürliche Reflexionsverhalten macht es einem Betrachter dann beispielsweise auch nicht mehr möglich, zu entscheiden, ob die gewölbte wahrnehmbare Fläche nach vorne oder nach hinten (bezogen auf das Substrat) vorliegt.

Ferner können bei dem erfindungsgemäßen optisch variablen Element die Orientierungen mehrerer Facetten gegenüber den Orientierungen zur Erzeugung der vor- und/ oder zurückspringenden wahrnehmbaren Fläche so geändert sein, dass die vor- und/ oder zurückspringende wahrnehmbare Fläche zwar noch wahrnehmbar ist, aber mit matt erscheinender Oberfläche. In gleicher Weise kann ein Glitzereffekt erzeugt werden.

Zur Erzeugung einer solchen matten oder glitzernden Oberfläche kann wie folgt vorgegangen werden: Die Änderung der Orientierungen mehrerer Facetten ist durch eine zufällige Abweichung von einer vorgegebenen Soll-Orientierung innerhalb bestimmter Grenzen gegeben. Insbesondere können auch mehrere benachbarte Facetten um jeweils dieselbe zufällige Abweichung von der Soll-Orientierung abweichen. Je nach Größe der zufälligen Abweichung, Größe oder Anzahl der Facetten mit jeweils gleicher Abweichung kann so beispielsweise eine matt erscheinende Oberfläche oder auch eine glitzernde Oberfläche, d. h. Oberfläche mit Glitzereffekt, erzeugt werden. Ein optisch variables Element mit einer solchen matt oder glitzernd wahrnehmbaren Oberfläche weist einen sehr hohen Wiedererkennungswert und damit eine sehr hohe Fälschungssicherheit auf.

Ferner können die Facetten als achromatische Facetten ausgebildet sein. Hierunter wird insbesondere verstanden, dass das Reflexionsverhalten der Facetten durch strahlenoptische Effekte bedingt oder zumindest dominiert wird. Die Facetten wirken also nicht oder nur kaum als diffraktive Struktur.

Bei dem optisch variablen Element kann die maximale Prägetiefe des Stichtiefdrucks im ersten Teilbereich mindestens 20 µm, bevorzugt mindestens 40 µm und besonders bevorzugt mindestens 70 µm betragen. Eine solche Prägetiefe ist haptisch gut zu erfassen.

Ferner kann bei dem optisch variablen Element die maximale Höhendifferenz der Reliefstrukturen im zweiten Teilbereich kleiner als 15 µm, bevor zugt kleiner als 10 µm und besonders bevorzugt kleiner als 5 µm sein. Eine solche maximale Höhendifferenz ist so gering, dass sie haptisch nicht oder nur kaum (und dann in der Regel als unstrukturierte Rauigkeit) erfasst werden kann.

Bei dem optisch variablen Element kann der zweite Teilbereich optisch eine Höhendifferenz darbieten, wobei die tatsächlich vorliegende Strukturhöhe im zweiten Teilbereich mindestens um einen Faktor 3, bevorzugt um einen Faktor 5 und besonders bevorzugt um einen Faktor 10 kleiner ist, als sie optisch erscheint. Dadurch wird sichergestellt, dass der optisch wahrnehmbare und der haptisch erfassbare Eindruck des zweiten Teilbereiches nicht übereinstimmen.

Insbesondere kann das optisch variable Element so ausgebildet sein, dass der zweite Teilbereich haptisch flach wirkt.

Bei dem optisch variablen Element kann der erste Teilbereich durch Blindprägung auf metallisch erscheinendem, farbkippendem und/ oder irisierendem Untergrund gebildet sein.

Bei dem optisch variablen Element kann der erste Teilbereich reflektiv sein.

Das optisch variable Element kann so ausgebildet sein, dass die beiden Teilbereiche gleiche Reliefdarstellungen, sinnverwandte Motive, ein zusammenhängendes Motiv und/ oder kombinierte Motive darbieten. So kann z. B. der erste Teilbereich einen taktil fühlbaren Bogen und der zweite Teilbereich eine gewölbt erscheinende, aber taktil nicht fühlbare Geige darbieten. Auch ist es möglich, dass die beiden Teilbereiche zusammen ein Motiv, wie z. B. eine Geige, darbieten, wobei dann nur der Teil des Motivs aus dem ersten Teilbereich auch haptisch in Übereinstimmung mit dem optisch wahrnehmbaren Eindruck erfassbar ist.

Ferner kann z. B. der erste Teilbereich zumindest teilweise mittels Stichtiefdruck über den zweiten Teilbereich geprägt sein. Hierbei kann z. B. eine bewusste Zerstörung (Prägeverlust) im zweiten Teilbereich gewünscht sein, so dass der erste Teilbereich optisch tatsächlich vor dem zweiten Teilbereich liegt und nicht etwa halbdurchscheinend ist.

Bei dem optisch variablen Element kann der zweite Teilbereich Mikrostrukturen aufweisen, die das Reflexions- und/ oder Brechungsverhalten einer gewölbten Oberfläche imitieren. Bei den Mikrostrukturen kann es sich um zumindest ein Element der folgenden Gruppe handeln: Fresnelstrukturen, reflektive Sägezahngitter oder Facetten, beugende Elemente zur WölbungsImitation (beispielsweise auch Animat), Moire-Magnifier und Modulo-Mapper, insbesondere mit metallisierten Mikrostrukturen. Unter Animat wird hier insbesondere verstanden, dass ein betrachtungswinkelabhängiges Erscheinungsbild vorliegt, wobei sich bei Änderung des Betrachtungswinkels ein sichtbarer Bewegungseffekt ergibt. Beispiele dazu sind z.B. in der WO 2007/107235 A1 beschrieben.

Die Mikrostrukturen können in einen Prägelack geprägt sein. Insbesondere kann bei den Mikrostrukturen noch eine reflektierende oder reflexionserhöhende Beschichtung, insbesondere eine Metallisierung, farbkippende Beschichtung (die wahrnehmbare Farbe hängt vom Betrachtungswinkel ab), eine hochbrechende Beschichtung und/oder eine Beschichtung mit einer Farbe aufweisen, die reflektierende Pigmentplättchen aufweist, so dass sich die Pigmentplättchen in etwa parallel zum mikroskopischen Relief ausrichten.

Der zweite Teilbereich kann transparent ausgebildet sein. Ferner kann er eine teildurchlässige Beschichtung (z. B. eine gerasterte oder eine sehr dünne Metallisierung) aufweisen und/ oder in Auf- und/oder Durchsicht eine farbkippende Beschichtung aufweisen. Auch ist es möglich, ein metallisiertes Motiv neben demetallisierten Bereichen vorzusehen.

Das optisch variable Element kann insbesondere als Sicherheitsfaden, Aufreißfaden, Sicherheitsband, Sicherheitsstreifen, Patch oder als Etikett zum Aufbringen auf ein Sicherheitspapier, Wertdokument oder dergleichen ausgebildet sein. Insbesondere kann das optisch variable Element transparente oder zumindest transluzente Bereiche oder Ausnehmungen überspannen.

Unter dem Begriff Sicherheitspapier wird insbesondere die noch nicht umlauffähige Vorstufe zu einem Wertdokument verstanden, die neben dem erfindungsgemäßen optisch variablen Element beispielsweise auch weitere Echtheitsmerkmale, wie z. B. im Volumen vorgesehene Lumineszenzstoffe, aufweisen kann. Unter Wertdokumente werden hier einerseits aus Sicherheitspapier hergestellte Dokumente verstanden. Andererseits können Wertdokumente auch sonstige Dokumente und Gegenstände sein, die mit dem erfindungsgemäßen optisch variablen Element versehen werden können, damit die Wertdokumente nicht kopierbare Echtheitsmerkmale aufweisen, wodurch eine Echtheitsprüfung möglich ist und zugleich unerwünschtes Kopieren verhindert wird.

Es wird ferner bereitgestellt ein Datenträger mit einem erfindungsgemäßen optisch variablen Element (einschließlich aller erwähnten Weiterbildungen des erfindungsgemäßen optisch variablen Elementes). Bei dem Datenträger kann es sich um ein Wert-, Ausweisdokument, Sicherheitspapier oder einen anderen Wertgegenstand handeln.

Es wird ferner bereitgestellt ein Verfahren zur Herstellung des erfindungsgemäßen optisch variablen Elementes (einschließlich seiner Weiterbildungen), bei dem der erste Teilbereich mittels Stichtiefdruck und der zweite Teilbereich ohne Stichtiefdruck hergestellt wird.

Als Material für das Substrat des optisch variablen Elementes und/ oder für den Datenträger (wie z. B. eine Banknote) kann ein Kunststoffmaterial verwendet werden. Insbesondere ist auch ein Papiersubstrat möglich.

So kann Papier mit Synthesefasern, d. h. Papier mit einem Anteil x polymeren Materials im Bereich von 0 < x < 100 Gew.-%, eine Kunststofffolie, z. B. eine Folie aus Polyethylen (PE), Polyethylenterephthalat (PET), Polybutylenterephthalat (PBT), Polyethylennaphthalat (PEN), Polypropylen (PP) oder Polyamid (PA), oder ein mehrschichtiger Verbund, insbesondere ein Verbund mehrerer unterschiedlicher Folien (Kompositverbund) oder ein Papier-Folien-Verbund (Folie/Papier/Folie oder Papier/Folie/Papier) benutzt werden. Das optisch variable Element kann in, auf oder zwischen jeder der Schichten eines solchen mehrschichtigen Verbunds vorgesehen werden.

Es versteht sich, dass die vorstehend genannten und die nachstehend noch zu erläuternden Merkmale nicht nur in den angegebenen Kombinationen, sondern auch in anderen Kombinationen oder in Alleinstellung einsetzbar sind, ohne den Rahmen der vorliegenden Erfindung zu verlassen. Nachfolgend wird die Erfindung beispielshalber anhand der beigefügten Zeichnungen, die auch erfindungswesentliche Merkmale offenbaren, noch näher erläutert. Zur besseren Anschaulichkeit wird in den Figuren auf eine maßstabs- oder proportionsgetreue Darstellung verzichtet. Es zeigen:
- Fig. 1: eine Draufsicht einer Banknote mit einem erfindungsgemäßen optisch variablen Element 1;
- Fig. 2: eine vergrößerte Schnittansicht des optisch variablen Elementes 1 entlang der Schnittlinie D-D in Fig. 1;
- Fig. 3: eine Schnittansicht des optisch variablen Elementes einer weiteren Ausführungsform;
- Fig. 4: eine Draufsicht einer weiteren Ausführungsform des erfindungsgemäßen optisch variablen Elementes;
- Fig. 5: eine Draufsicht einer weiteren Ausführungsform des erfindungsgemäßen variablen Elementes, und
- Fig. 6: eine Draufsicht einer weiteren Ausführungsform des erfindungsgemäßen optisch variablen Elementes.

Bei der in Fig. 1 gezeigten Ausführungsform ist das erfindungsgemäße optisch variable Element 1 auf der in Fig. 1 gezeigten Vorderseite einer Banknote 2 aufgebracht und dient als Sicherheitselement bzw. Sicherheitsmerkmal, um die Echtheit der Banknote 2 überprüfen zu können.

Das optisch variable Element bzw. das Sicherheitselement 1 ist als reflektives Sicherheitselement 1 mit einer rechteckigen Außenkontur ausgebildet und weist ein Motiv 3 (hier Buchstabenkombination AB) mit einem ersten Teilbereich 4 (A) und am zweiten Teilbereich 5 (B) auf.

Wie am besten aus Fig. 2 ersichtlich ist, in der schematisch ein Schnitt des Sicherheitselementes 1 entlang der Linie D-D gezeigt ist, umfasst das Sicherheitselement 1 ein Substrat 6 mit einer reflektierenden Schicht 7 im ersten Teilbereich 4. Die dem Substrat 6 abgewandte Oberseite der reflektierenden Schicht 7 ist mittels einem Stichtiefdruckverfahren geprägt und weist somit eine Oberflächenstrukturierung auf.

Die Oberflächenstrukturierung im ersten Teilbereich 4 ist dabei so gewählt, dass der Buchstabe A als gegenüber dem Substrat 6 vorspringend optisch wahrnehmbar ist. Die Höhe bzw. Prägetiefe d1 sowie die laterale Abmessung der Erhebung 8 sind so gewählt, dass der haptisch erfassbare Eindruck mit dem optischen übereinstimmt. Somit fühlt man, wenn man über den ersten Teilbereich 4 mit seinem Finger streicht, den erhabenen Buchstaben A.

Die maximale Höhe d1 der Erhebung 8 kann beispielsweise 80 µm betragen und der Höhenverlauf kann bevorzugt kontinuierlich sein. In diesem Fall liegt eine besonders gute Taktilität vor.

Die Schicht 7 kann nicht nur als metallische Schicht ausgebildet sein, sondern als metallisch erscheinende Schicht, die drucktechnisch (z. B. durch Siebdruck, Flexodruck, indirekten Hochdruck, Offsetdruck oder Inkjet) aufgebracht ist, so dass nach dem Stichtiefdruck der erste Teilbereich 4 optisch als münzähnlich metallisch erscheinendes Relief wahrnehmbar ist.

Statt einer Farbe mit einfachen metallischen Pigmenten kann alternativ auch eine optisch variable Farbe verwendet werden. Es ist auch möglich, verschiedene Farben miteinander zu kombinieren, so dass z.B. der geprägte erste Teilbereich 4 mehrfarbig erscheint.

Im zweiten Teilbereich 5 können z.B. eine Vielzahl von reflektiven Facetten 12 in einer Lackschicht 11 ausgebildet sein, die auf dem Substrat 6 angeordnet sind. Die reflektiven Facetten 12 sind so angeordnet und orientiert, dass sie für einen Betrachter eine reflektive Fläche 13 nachstellen, die gegenüber der tatsächlichen makroskopischen Raumform der Lackschicht 11 bzw. des Substrates 6 gewölbt erscheint. Bei der hier beschriebenen Ausführungsform ist die reflektierende Fläche 13 der Buchstabe B, wobei die reflektierende Fläche 13 in der Schnittdarstellung in Fig. 2 durch eine gestrichelte Linie angedeutet ist.

Dieser optische Effekt der Nachstellung der reflektierenden Fläche 13 wird dadurch erreicht, dass die Neigung der Facetten 12 in Abhängigkeit ihrer lateralen Position so gewählt ist, dass einfallendes Licht an den Facetten 12 in die gleiche Richtung reflektiert wird, in die eine gewölbte Fläche 13 das Licht reflektieren würde. So wird der einfallende Lichtstrahl 15 in Richtung 16 reflektiert, die parallel zur Richtung 16' ist, die der Richtung der Reflexion an der Oberfläche 13 entspräche. Gleiches gilt für die Lichtstrahlen 17 und 19, die in die Richtungen 18 und 20 reflektiert werden. Diese Richtungen 18 und 20 sind parallel zu den Richtungen 18' und 20', welche die Reflexionsrichtungen bei Reflexion an der Oberfläche 13 wären.

Die maximale Höhe d2 sowie die maximale Abmessung der Facetten 12 sind bevorzugt so gewählt, dass ein Beobachter die Facetten 12 mit unbewaffnetem Auge nicht auflösen kann. Die in Fig. 2 gezeigte, bevorzugte Ausführungsform weist Facetten 12 auf, die periodisch mit im Wesentlichen konstanter Periode angeordnet sind. Auch weisen die Facetten 12 dieser Ausführungsform eine Höhe auf, die lateral variiert.

Aus dem Reflexionsverhalten des zweiten Teilbereiches 5 schließt daher ein Betrachter, dass im zweiten Teilbereich 5 die gewölbte Oberfläche 13 mit einer Höhe d3 vorliegt, die deutlich größer ist als die maximale Höhe d2 der Facetten 12 und etwa der Höhe d1 der Erhebung 8 in dem ersten Teilbereich 4 entspricht.

So spricht beispielsweise für den Lichtstrahl 15 das Reflexionsverhalten dafür, dass die lokale Flächennormale in Richtung 21 weist, was deutlich verschieden ist zu der makroskopischen Flächennormalen (Pfeil 22) der Lackschicht 11. Im zweiten Teilbereich 5 wird somit durch gerichtete Reflexion an den Facetten 12 eine Wölbung imitiert, wodurch sich erst indirekt ein Tiefeneindruck bzw. ein 3D-Eindruck ergibt. Man kann diesen Eindruck daher auch als "2½"-dimensionale Darstellung oder reliefartige Darstellung bezeichnen.

Aufgrund der geringen Abmessungen der einzelnen Facetten 12 unterscheidet sich der haptisch erfassbare Eindruck des zweiten Teilbereichs 5 deutlich von dem optisch wahrnehmbaren Eindruck. So erwartet ein Betrachter aufgrund des optischen Eindrucks eine nach vorne gewölbte Fläche. Beim Berühren des zweiten Teilbereichs 5 wird er aber im Wesentlichen nur eine plane Fläche ertasten oder erfühlen.

Während also im ersten Teilbereich 4 der optisch wahrnehmbare Eindruck mit der haptischen Wahrnehmung übereinstimmt, fallen im zweiten Teilbereich 5 der optisch wahrnehmbare Eindruck und der haptisch erfassbare Eindruck auseinander. Somit ist das erfindungsgemäße Sicherheitselement 1 in vorteilhafterweise für den Benutzer ohne zusätzliche Hilfsmittel leicht und eindeutig überprüfbar.

Die maximale Höhe d2 der Facetten kann kleiner als 15 µm sein. Bevorzugt ist sie kleiner als 10 µm und insbesondere ist sie kleiner als 5 µm.

Die Facetten 12 können beispielsweise mittels aus dem Stand der Technik bekannter Graustufenlithographie als Original in einen Fotolack belichtet werden, galvanisch abgeformt und anschließend beispielsweise in den strahlungshärtenden und/ oder thermoplastischen Lack 11 geprägt werden.

Der Lack 11 kann beispielsweise direkt auf das Substrat 6 aufgebracht werden oder aber auf einem Folienstreifen, insbesondere einem Laminat- oder Transferstreifen, bereitgestellt und von diesem dann auf das Substrat übertragen werden.

Zur Erhöhung des Reflexionsgrades der Facetten 12 können diese mit einer reflexionserhöhenden Beschichtung versehen sein. Sie können beispielsweise metallisiert sein.

Die Beschichtung auf den Facetten 12 kann auch zumindest bereichsweise farbkippend sein, beispielsweise durch Aufbringen geeigneter Flüssigkristalle oder Bedampfung mit einem Reflektor/ Dielektrikum/ Absorber-Dünnfilmsystem.

In Fig. 3 ist die Schnittansicht einer alternativen Ausführungsform gezeigt, bei der die Facetten 12 zumindest teilweise transparent ausgeführt sind und sich beispielsweise in einem Fensterbereich 25 des Substrats 6 befinden, wobei das Substrat 6 das Substrat einer Banknote sein kann.

In Durchsicht bewirken die Facetten 12, dass einfallendes Licht 15 beispielsweise in Richtung 16 gebrochen wird, in die auch ein entsprechend der Kurve 26 gewölbtes Objekt mit gleicher Brechzahl einfallendes Licht 15' brechen würde. Der zweite Teilbereich 5 erscheint damit wie ein linsenartiges Objekt, das ein Oberflächenrelief gemäß Kurve 26 aufweist.

Auch bei dieser Ausführungsform ist das Relief im ersten Teilbereich 4 erfindungsgemäß deutlich ertastbar. Im zweiten Teilbereich 5 entpuppt sich das linsenartig anmutende Relief aber als dünne Folie, bei der die visuell sichtbare Wölbung nicht fühlbar ist.

Neben der Ausbildung als transparente Facetten 12 können in dem Fensterbereich 25 auch reflektierende Facetten wie in der ersten Ausführungsform benutzt werden. Bevorzugt kann der Bereich um die Facetten 12 demetallisiert sein.

Ferner können die Facetten 12 auch mit einer semitransparenten Beschichtung versehen sein (z. B. gerastert oder eine sehr dünne Metallisierung, insbesondere auch eine teildurchlässige farbkippende Beschichtung).

Natürlich können anstatt der bisher beschriebenen Facetten 12 beliebige wölbungsimitierende Strukturen verwendet werden, bei denen der optisch wahrnehmbare und der haptisch erfassbare Eindruck nicht übereinstimmen. So können z. B. Fresnelstrukturen, beugende Strukturen und Moire-Magnifier bzw. Modulo-Mapper, insbesondere mit metallisierten Mikrostrukturen, verwendet werden.

Die entsprechenden Strukturen können geprägt sein, jedoch nicht mittels Stichtiefdruck. Bevorzugt wird ein Lack 11 geprägt, der strahlungshärtend oder thermoplastisch ist. Der Lack 11 kann direkt auf das Substrat 6 aufgebracht sein. Es ist auch möglich, dass der Lack 11 auf eine Folie aufgebracht wird, die anschließend mit auf dem Substrat 6 angebracht wird. Alternativ kann der Lack 11 auf einer Transferfolie vorhanden sein, von der die Strukturen in bekannter Weise auf das Substrat 6 übertragen werden. Auch kann das Substrat 6 direkt geprägt werden.

Ferner können sich die Mikrostrukturen des zweiten Teilbereiches 5 in einem mehrschichtigen Aufbau befinden. So können die Mikrostrukturen beispielsweise auf der Innenseite einer äußeren Folie zum Liegen kommen und somit von äußeren Einflüssen besser geschützt sein. Beispielsweise können die den zweiten Teilbereich 5 bildende Mikrostrukturen zwischen zwei äußeren Folien einer Polymerbanknote oder zwischen Papier und Folienschicht einer Hybridbanknote ausgebildet sein. Insbesondere kann der gesamte Trägerkern des Substrates 6 die den zweiten Teilbereich 5 bildenden Mikrostrukturen enthalten, die durch eine überlagerte Folie geschützt sind.

Bei den bisher beschriebenen Ausführungsformen waren die beiden Teilbereiche 4, 5 (hier Buchstaben A und B) voneinander beabstandet. In Fig. 4 ist ein weiteres Beispiel der Anordnung der beiden Teilbereiche 4, 5 gezeigt. Dabei wird das geprägte Relief des ersten Teilbereichs 4 (hier in Form des Buchstaben A) von einem lediglich gewölbt erscheinenden zweiten Teilbereich 5 umgeben, der hier die Form eines gewölbten Ringes mit beispielsweise gewölbt erscheinenden Buchstaben B aufweist.

Bei der in Fig. 5 gezeigten Ausführungsform liegt das tatsächlich gewölbte Motiv A (erster Teilbereich 4) vor einem lediglich gewölbt erscheinenden Hintergrund mit einer Vielzahl von Buchstaben B (zweiter Teilbereich 5). Das Motiv B könnte hier beispielsweise eine aus mikroskopisch kleinen Facetten gebildete, reliefartig erscheinende Seelandschaft sein und das Motiv A kann beispielsweise ein Schiff sein, das in Stichtiefdruck über den zweiten Teilbereich (Buchstaben B) geprägt ist. Hierbei kann eine bewusste Zerstörung (Prägeverlust) im zweiten Teilbereich 5 vorliegen. Damit kann z.B. das Schiff auf dem Wasser liegen und nicht halbdurchscheinend erscheinen.

Bei der in Fig. 6 gezeigten Ausführungsform grenzen die beiden Teilbereiche 4, 5 direkt aneinander.

### Bezugszeichenliste

- 1: Optisch variables Element
- 2: Banknote
- 3: Motiv
- 4: Erster Teilbereich
- 5: Zweiter Teilbereich
- 6: Substrat
- 7: Reflektierende Schicht
- 8: Erhebung
- 11: Lackschicht
- 12: Facette
- 13: Reflektierende Fläche
- 15: Einfallender Lichtstrahl
- 16: Richtung
- 16': Richtung
- 17: Einfallender Lichtstrahl
- 18: Richtung
- 18': Richtung
- 19: Einfallender Lichtstrahl
- 20: Richtung
- 20': Richtung
- 25: Fensterbereich
- 26: Kurve
- d1: Höhe
- d2: Höhe
- d3: Höhe

## Patentansprüche

1. Optisch variables Element, insbesondere Sicherheitselement für einen Datenträger, mit
einem Substrat (6), das einen motivbildenden Abschnitt mit einem ersten Teilbereich (4) und einem zweiten Teilbereich (5), der nicht mittels Stichtiefdruck hergestellt ist, aufweist,
wobei der zweite Teilbereich (5) optisch als vor- und/oder zurückspringend wahrnehmbar ist,
der optisch wahrnehmbare und der haptisch erfassbare Eindruck des ersten Teilbereichs (4) übereinstimmen, sowie
der optisch wahrnehmbare und der haptisch erfassbare Eindruck des zweiten Teilbereichs (5) nicht übereinstimmen,
**dadurch gekennzeichnet, dass**
der erste Teilbereich (4) mittels Stichtiefdruck und zwar durch Blindprägung hergestellt ist und optisch als vor- und/oder zurückspringend wahrnehmbar ist.

2. Optisch variables Element nach Anspruch 1, bei dem der motivbildende Abschnitt im zweiten Teilbereich (5) eine Vielzahl von Facetten (12) aufweist, die so orientiert sind, dass für einen Betrachter optisch eine Fläche (13) wahrnehmbar ist, die gegenüber der makroskopischen Raumform des motivbildenden Abschnittes (7) im zweiten Teilbereich vor- und/oder zurückspringt.

3. Optisch variables Element nach Anspruch 2, bei dem die Orientierungen mehrere Facetten (12) gegenüber den Orientierungen zum Erzeugen der vor- und/oder zurückspringenden Fläche so geändert sind, dass die vorund/oder zurückspringende Fläche zwar noch wahrnehmbar ist, aber mit matt und/ oder glitzernd erscheinender Oberfläche.

4. Optisch variables Element nach Anspruch 2 oder 3, bei dem die Facetten (12) so orientiert sind, dass der zweite Teilbereich (5) ein Reflexionsverhalten zeigt, das mit einer realen, makroskopisch gewölbten, reflektiven Oberfläche nicht erzeugt werden kann.

5. Optisch variables Element nach einem der obigen Ansprüche, bei dem der zweite Teilbereich (5) transmissiv ist und/oder eine farbkippende Beschichtung aufweist.

6. Optisch variables Element nach einem der obigen Ansprüche, bei dem die maximale Prägetiefe im ersten Teilbereich mindestens 20 µm, bevorzugt mindestens 40 µm und besonders bevorzugt mindestens 70 µm beträgt.

7. Optisch variables Element nach einem der obigen Ansprüche, bei dem die maximale Höhendifferenz der Reliefstruktur im zweiten Teilbereich (5) kleiner als 15 µm, bevorzugt kleiner als 10 µm und besonders bevorzugt kleiner als 5 µm ist.

8. Optisch variables Element nach einem der obigen Ansprüche, bei dem der zweite Teilbereich optische Höhendifferenzen darbietet, wobei die tatsächlich vorliegende Strukturhöhe im zweiten Teilbereich mindestens um einen Faktor 3, bevorzugt um einen Faktor 5 und besonders bevorzugt um einen Faktor 10 kleiner ist als sie optisch erscheint.

9. Optisch variables Element nach einem der obigen Ansprüche, bei dem die optisch wahrnehmbaren Höhendifferenzen der beiden Teilbereiche (4, 5) gleich sind.

10. Optisch variables Element nach einem der obigen Ansprüche, bei dem der zweite Teilbereich (5) haptisch flach wirkt.

11. Optisch variables Element nach einem der obigen Ansprüche, bei dem der erste Teilbereich (4) durch die Blindprägung auf metallisch erscheinendem, farbkippendem und/ oder irisierendem Untergrund hergestellt ist.

12. Optisch variables Element nach einem der obigen Ansprüche, bei dem der erste Teilbereich (4) reflektiv ist.

13. Optisch variables Element nach einem der obigen Ansprüche, bei dem die beiden Teilbereiche (4, 5) gleiche Reliefdarstellungen, sinnverwandte Motive, ein zusammenhängendes Motiv und/oder kombinierte Motive darbieten.

14. Optisch variables Element nach einem der obigen Ansprüche, bei dem der erste Teilbereich (4) zumindest teilweise mittels Stichtiefdruck über den zweiten Teilbereich (5) geprägt ist.

15. Optisch variables Element nach einem der obigen Ansprüche, bei dem der zweite Teilbereich (5) Mikrostrukturen aufweist, die das Reflexions- und/oder Brechungsverhalten einer gewölbten Oberfläche imitieren, wobei es sich bei den Mikrostrukturen insbesondere um zumindest ein Element der folgenden Gruppe handelt: Fresnelstrukturen, reflektive Sägezahngitter oder Facetten, beugende Elemente zur Wölbungsimitation, Animat, Moire-Magnifier, Modulo-Mapper.

16. Optisch variables Element nach Anspruch 15, bei dem die Mikrostrukturen metallisiert sind.

17. Datenträger mit einem optisch variablen Element nach einem der obigen Ansprüche.

18. Verfahren zur Herstellung eines optisch variablen Elementes nach einem der Ansprüche 1 bis 16, bei dem der erste Teilbereich mittels Stichtiefdruck und der zweite Teilbereich ohne Stichtiefdruck hergestellt wird.

## Claims

1. An optically variable element, in particular security element for a data carrier, having
a substrate (6) that has a motif-forming portion with a first partial region (4) and a second partial region (5), which is not manufactured by means of intaglio printing,
wherein the second partial region (5) is perceptible as protruding and/or receding optically,
the optically perceptible and the haptically detectable impressions of the first partial region (4) match, and
the optically perceptible and the haptically detectable impression of the second partial region (5) do not match,
**characterized in that**
the first partial region (4) is manufactured by means of intaglio printing, namely by blind embossing, and is perceptible as protruding and/or receding optically.

2. The optically variable element according to claim 1, in which the motif-forming portion in the second partial region (5) has a plurality of facets (12), which are oriented such that for a viewer there is perceptible an area (13) that protrudes and/or recedes optically relative to the macroscopic spatial form of the motif-forming portion (7) in the second partial region.

3. The optically variable element according to claim 2, in which the orientations of several facets (12) are so changed relative to the orientations for producing the protruding and/or receding area that the protruding and/or receding area is still perceptible but with a surface of matt and/or glittering appearance.

4. The optically variable element according to claim 2 or 3, in which the facets (12) are oriented such that the second partial region (5) shows a reflection behavior that cannot be produced with a real, macroscopically bulged, reflective surface.

5. The optically variable element according to any of the above claims, in which the second partial region (5) is transmissive and/or has a color-shifting coating.

6. The optically variable element according to any of the above claims, in which the maximum embossing depth in the first partial region amounts to at least 20 µm, preferably to at least 40 µm and particularly preferably to at least 70 µm.

7. The optically variable element according to any of the above claims, in which the maximum height difference of the relief structure in the second partial region (5) is smaller than 15 µm, preferably smaller than 10 µm and particularly preferably smaller than 5 µm.

8. The optically variable element according to any of the above claims, in which the second partial region displays optical height differences, wherein the actually existing structure height in the second partial region is smaller at least by a factor of 3, preferably by a factor of 5 and particularly preferably by a factor of 10 than it appears optically.

9. The optically variable element according to any of the above claims, in which the optically perceptible height differences of the two partial regions (4, 5) are identical.

10. The optically variable element according to any of the above claims, in which the second partial region (5) seems to be haptically flat.

11. The optically variable element according to any of the above claims, in which the first partial region (4) is manufactured by the blind embossing on a ground that appears to be metallic, is color-shifting and/or iridescent.

12. The optically variable element according to any of the above claims, in which the first partial region (4) is reflective.

13. The optically variable element according to any of the above claims, in which the two partial regions (4, 5) display identical relief representations, motifs related in meaning, a contiguous motif and/or combined motifs.

14. The optically variable element according to any of the above claims, in which the first partial region (4) is embossed over the second partial region (5) at least partly by means of intaglio printing.

15. The optically variable element according to any of the above claims, in which the second partial region (5) has microstructures, which imitate the reflection and/or refraction behavior of a bulged surface, wherein the microstructures are in particular at least one element of the following group: Fresnel structures, reflective sawtooth gratings or facets, diffractive elements for the bulge imitation, animat, moiré magnifiers, modulo mappers.

16. The optically variable element according to claim 15, in which the microstructures are metallized.

17. A data carrier having an optically variable element according to any of the above claims.

18. A method for manufacturing an optically variable element according to any of claims 1 to 16, in which the first partial region is manufactured by means of intaglio printing and the second partial region without intaglio printing.

## Revendications

1. Élément optiquement variable, en particulier élément de sécurité destiné à un support de données, comprenant
un substrat (6) qui comporte une section formant motif ayant une première zone partielle (4) et une deuxième zone partielle (5) non fabriquée par impression en creux par gravure, cependant que la deuxième zone partielle (5) est optiquement discernable en tant que passant en avant et/ou revenant en arrière,
la perception optiquement discernable et la perception haptiquement saisissable de la première zone partielle (4) correspondent entre elles, ainsi que
la perception optiquement discernable et la perception haptiquement saisissable de la deuxième zone partielle (5) ne correspondent pas entre elles,
**caractérisé en ce que**
la première zone partielle (4) est fabriquée par impression en creux par gravure, à savoir par gaufrage à sec, et est optiquement discernable en tant que passant en avant et/ou revenant en arrière.

2. Élément optiquement variable selon la revendication 1, dans lequel la section formant motif comporte dans la deuxième zone partielle (5) une pluralité de facettes (12) qui sont orientées de telle façon que, pour un observateur, optiquement, une superficie (13) est discernable, laquelle, par rapport à la forme spatiale macroscopique de la section formant motif (7), passe en avant et/ou revient en arrière dans la deuxième zone partielle.

3. Élément optiquement variable selon la revendication 2, dans lequel les orientations de plusieurs facettes (12) sont modifiées telle façon par rapport aux orientations destinées à la génération de la superficie passant en avant et/ou revenant en arrière que la superficie passant en avant et/ou revenant en arrière est certes encore discernable, mais avec une surface apparaissant mate et/ou brillante.

4. Élément optiquement variable selon la revendication 2 ou 3, dans lequel les facettes (12) sont orientées de telle façon que la deuxième zone partielle (5) montre un comportement de réflexion qui ne peut pas être généré avec une surface réfléchissante réelle macroscopiquement bombée.

5. Élément optiquement variable selon une des revendications précédentes, dans lequel la deuxième zone partielle (5) est transmissive et/ou comporte un revêtement à effet de changement des couleurs par basculement.

6. Élément optiquement variable selon une des revendications précédentes, dans lequel la profondeur maximale de gaufrage dans la première zone partielle s'élève à 20 µm, de préférence à au moins 40 µm, et particulièrement de préférence à au moins 70 µm.

7. Élément optiquement variable selon une des revendications précédentes, dans lequel la différence maximale de hauteur de la structure en relief dans la deuxième zone partielle (5) est inférieure à 15 µm, de préférence inférieure à 10 µm, et particulièrement de préférence inférieure à 5 µm.

8. Élément optiquement variable selon une des revendications précédentes, dans lequel la deuxième zone partielle présente des différences optiques de hauteur, la hauteur de la structure dans la deuxième zone partielle étant en réalité inférieure d'au moins un facteur 3, de préférence d'au moins un facteur 5, et particulièrement de préférence d'au moins un facteur 10 à celle qui apparaît optiquement.

9. Élément optiquement variable selon une des revendications précédentes, dans lequel les différences de hauteur optiquement discernables des deux zones partielles (4, 5) sont égales.

10. Élément optiquement variable selon une des revendications précédentes, dans lequel la deuxième zone partielle (5) fait haptiquement l'effet d'être plate.

11. Élément optiquement variable selon une des revendications précédentes, dans lequel la première zone partielle (4) est fabriquée par le gaufrage à sec sur un fond apparaissant métallique, à effet de changement des couleurs par basculement et/ou irisé.

12. Élément optiquement variable selon une des revendications précédentes, dans lequel la première zone partielle (4) est réfléchissante.

13. Élément optiquement variable selon une des revendications précédentes, dans lequel les deux zones partielles (4, 5) présentent de mêmes représentations en relief, des motifs de sens similaire, un motif d'un seul tenant et/ou des motifs combinés.

14. Élément optiquement variable selon une des revendications précédentes, dans lequel la première zone partielle (4) est gaufrée au moins partiellement par impression en creux par gravure par-dessus la deuxième zone partielle (5).

15. Élément optiquement variable selon une des revendications précédentes, dans lequel la deuxième zone partielle (5) comporte des microstructures qui imitent le comportement de réflexion ou de réfraction d'un surface bombée, les microstructures consistant en particulier en au moins un élément du groupe suivant : structures de Fresnel, grilles en dents de scie ou facettes réfléchissantes, éléments diffractifs pour l'imitation de bombement, animat, grossissement par effet de moiré, modulo Mapper.

16. Élément optiquement variable selon la revendication 15, dans lequel les microstructures sont métallisées.

17. Support de données doté d'un élément optiquement variable selon une des revendications précédentes.

18. Procédé de fabrication d'un élément optiquement variable selon une des revendications de 1 à 16 dans lequel la première zone partielle est fabriquée par impression en creux par gravure et la deuxième zone partielle est fabriquée sans impression en creux par gravure.
